# EUROPÄISCHE PATENTSCHRIFT

(11) **EP 2 470 430 B1**
(45) Veröffentlichungstag und Bekanntmachung des Hinweises auf die Patenterteilung: **30.07.2014**
(21) Anmeldenummer: 10741960.8
(22) Anmeldetag: 11.08.2010
(51) Int. Cl.: B65C 1/04, B65C 9/28, B65C 9/36

(54) **VORRICHTUNG ZUM ZWEI- ODER MEHRSEITIGEN ETIKETTIEREN**
DEVICE FOR TWO-SIDED OR MULTI-SIDED LABELING
DISPOSITIF PERMETTANT UN ÉTIQUETAGE SUR DEUX CÔTÉS OU PLUS

(30) Priorität: 28.08.2009 DE 102009039000
(43) Veröffentlichungstag der Anmeldung: 04.07.2012
(73) Patentinhaber: Espera-Werke GmbH, 47058 Duisburg (DE)
(72) Erfinder: KORTHÄUER, Manfred, 45479 Mühlheim/Ruhr (DE)
(74) Vertreter: Cohausz & Florack
(86) Internationale Anmeldenummer: PCT/EP2010/061660
(87) Internationale Veröffentlichungsnummer: WO 2011/023538

(56) Entgegenhaltungen:
- CA-A1- 1 007 604
- DE-A1- 2 901 702
- GB-A- 2 288 588
- JP-A- 52 006 500
- JP-A- 2002 154 509
- US-A- 5 684 275
- US-A- 6 155 322

## Beschreibung

Die Erfindung betrifft eine Vorrichtung gemäß dem Oberbegriff des Anspruchs 1 zum zwei- oder mehrseitigen Anbringen mindestens eines selbsthaftenden Etiketts auf einen dreidimensionalen Gegenstand, der einen eine untere Kehle definierenden Vorsprung, insbesondere in Form eines stegförmigen Randes aufweist, mit einer den zu etikettierenden Gegenstand tragenden Transport- oder Auflagefläche, mindestens einer Appliziereinrichtung, mittels der das Etikett auf den Vorsprung des Gegenstandes applizierbar ist, und mit mindestens einer einen Andruckkörper oder eine Druckluftdüse aufweisenden Andruckeinrichtung zum Anschmiegen des Etiketts an die Kehle des Gegenstandes.

Eine gattungsgemäße Vorrichtung ist aus der JP 2002-154509 bekannt.

Insbesondere Lebensmittel werden heutzutage vielfach in Kunststoff- oder Aluminiumschalen verpackt, die einen umlaufenden, stegförmigen Rand oder Flansch aufweisen, welcher als Klebe- oder Fügefläche für eine daran anzuklebende bzw. anzuschweißende Verschlussfolie oder der formschlüssigen Befestigung eines Deckels dient. Die dabei verwendeten Kunststoff- bzw. Aluminiumschalen weisen häufig eine im Wesentlichen rechteckige Form mit Längsseiten und kürzeren Querseiten auf. Solche im Wesentlichen rechteckigen Verpackungsschalen ermöglichen eine hohe Raumausnutzung bei Anordnung mit gleichartigen Schalen in Behältnissen wie etwa einem Kühlfach. Es sind aber auch anders geformte Verpackungsschalen üblich, beispielsweise kreisrunde, ovale oder dreieckige Schalen, die ebenfalls einen umlaufenden, stegförmigen Rand oder Flansch zur Anbringung einer Verschlussfolie oder eines Deckels aufweisen können.

Üblicherweise werden solche Verpackungen, insbesondere Lebensmittelverpackungen zwei- oder mehrseitig etikettiert, wobei ein einzelnes Etikett auf die oberseitige Verschlussfolie bzw. den Deckel, die Vorderwand, die Unterseite und gegebenenfalls auch auf die Hinterwand der Verpackungsschale geklebt wird, so dass sich das angebrachte Etikett über den außenseitig vorstehenden, stegförmigen Rand erstreckt. Herkömmlicherweise liegt das so aufgebrachte Etikett nicht konturparallel an der Verpackung an, sondern überspannt mit Abstand die zwischen der äußeren Kante des stegförmigen Randes und der Vorderwand der Schale vorhandene Kehle (vgl. Fig. 9).

In der Praxis hat sich gezeigt, dass zwei- oder mehrseitig angebrachte Etiketten häufig im Bereich der Kehle solcher Verpackungen ein- oder durchgerissen sind. Zu einem Einreißen bzw. Durchtrennen des Etiketts kann es insbesondere beim Zusammenstellen und/oder Transport mehrerer derartiger Verpackungen in Umverpackungen kommen, wenn der stegförmige Rand einer Verpackung unter den stegförmigen Rand einer entsprechenden benachbarten Verpackung gegen das dort über die Kehle mit Abstand gespannte Etikett drückt bzw. schlägt. Ein eingerissenes oder durchtrenntes Etikett gibt der Verpackung nicht nur ein unschönes Aussehen; auch ist mitunter ein auf dem Etikett aufgedruckter Barcode aufgrund der Beschädigung des Etiketts nicht mehr einwandfrei lesbar, so dass die betreffende Ware mittels eines Scanners, beispielsweise an einer Kasse, nicht zuverlässig identifiziert werden kann. Darüber hinaus haben zwei- oder mehrseitig angebrachte Etiketten oft auch eine Verschluss- und Garantiefunktion. Man spricht diesbezüglich von Verschluss-, Siegel- oder Garantieetiketten. Ist ein solches Etikett eingerissen oder durchtrennt, so wird der Kunde annehmen, dass die Verpackung möglicherweise bereits geöffnet wurde und die Qualität und/oder Quantität des Inhaltes nicht mehr dem Sollzustand entspricht.

Aus der US 6 155 322 ist eine Etikettiervorrichtung bekannt, mit der sich selbsthaftende Etiketten auf Verpackungen applizieren lassen, die einen eine untere Kehle und eine obere Kehle definierenden Flansch aufweisen. Die Vorrichtung umfasst zwei teleskopartig ausgebildete Druckstangen, die oberhalb und unterhalb eines die Verpackungen transportierenden Bandförderers angeordnet sind. An ihrem freien Ende ist die jeweilige Druckstange mit einem Andruckkopf versehen, mittels dem das jeweilige Etikett an die untere Kehle bzw. die obere Kehle angeschmiegt wird. Die Funktionsweise der das Etikett an die untere Kehle anschmiegenden Druckstange erfordert eine Längsteilung des Bandförderers in zwei getrennte, quer zur Transportrichtung beabstandete Bänder, so dass die Druckstange zwischen den Bändern hindurchbewegt werden kann.

Die JP 2002 154509A offenbart ein Gerät zum Ankleben eines Etiketts an eine Verpackung, die komplexe Form aufweist, z.B. einen Eier-Karton. Das Etikettiergerät umfasst ein Transportband, eine erste Appliziereinrichtung, mittels der ein Abschnitt eines Etiketts an einer der Flächen der Verpackung angebracht wird, und eine in Bandfaufrichtung folgende zweite Appliziereinrichtung, mittels der der restliche Abschnitt des Etiketts an einer anderen Fläche der Verpackung angebracht wird. Die zweite Appliziereinrichtung ist seitlich des Transportbandes angeordnet und mit einer Bürste zum Andrücken des restlichen Abschnitts des Etiketts an die Verpackung versehen, wobei die Bürste im Wesentlichen vertikal entlang einer Seitenfläche der Verpackung bewegt wird.

Die DE 29 01 702 A1 zeigt eine Vorrichtung zum Verschließen eines schalenförmigen Behälters mittels eines Folienblattes, wobei der Behälter einen eine untere Kehle definierenden Flansch aufweist. Die Vorrichtung umfasst eine rahmenförmige Platte, deren Öffnung etwas größer als der Umfang des Behälterflansches ist. Die rahmenförmige Platte ist an Enden von vier Kurbelteilen angelenkt, wobei die anderen Enden der Kurbelteile an Wellen befestigt sind. Die Wellen werden mittels mehrerer Antriebseinrichtung gemeinsam gedreht. Die rahmenförmige Platte ist mit vier winkelförmig ausgebildeten Andruckstangen versehen, die unterhalb der Platte an den vier Ecken der Öffnung angeordnet sind und diagonal nach innen und nach außen bewegt werden können, um das Folienblatt unterhalb des Behälterflansches an die Kehle anzudrücken. Die Andruckstangen sind einzeln oder paarweise mit einem zusätzlichen Antriebsmechanismus versehen, und zwar mit einem pneumatischen oder hydraulischen Zylinder, einer elektrischen Spule oder einem federbelasteten Schwenkhebelmechanismus, der eine Rolle umfasst, deren Welle zwei Schwenkhebel miteinander verbindet. Der Rolle ist eine stationäre Rolle zugeordnet ist, welche sie auf ihrer Bewegungsbahn umlenkt, so das der Schwenkhebelmechanismus betätigt wird.

Der vorliegenden Erfindung liegt die Aufgabe zugrunde, eine Vorrichtung zum zwei- oder mehrseitigen Etikettieren von Gegenständen, die jeweils einen eine untere Kehle definierenden stegförmigen Rand oder dergleichen aufweisen, bereit zu stellen, die das oben beschriebene Problem des Einreißens bzw. Durchtrennens des Etiketts im Bereich der Kehle beseitigt, auch in Kombination mit herkömmlichen, d.h. nicht zweigeteilten Transportbändern verwendbar ist, sich relativ einfach in eine vorhandene Etikettiervorrichtung integrieren und in kompakter Bauweise ausführen lässt sowie eine hohe Etikettierleistung ermöglicht.

Gelöst wird diese Aufgabe durch eine Vorrichtung mit den Merkmalen des Anspruchs 1.

Die erfindungsgemäße Vorrichtung ist durch die Merkmale des kennzeichnenden Teils des Anspruchs 1 gekennzeichnet.

Die erfindungsgemäße Andruckeinrichtung stellt sicher, dass das zwei- oder mehrseitig, quer über den vorstehenden Rand des Gegenstandes anzubringende Etikett nach dessen Applikation der Kontur des Gegenstandes im Wesentlichen dicht folgend an der Kehle anliegt. Insbesondere lässt sich mit der erfindungsgemäßen Andruckeinrichtung das Etikett auf die Unterseite des vorstehenden Randes anbringen. Das mittels der erfindungsgemäßen Andruckeinrichtung im Wesentlichen konturparallel auf die Kehle des Gegenstandes applizierte Etikett kann aufgrund seiner dichten Anlage entlang der Kehle nicht mehr oder kaum noch beschädigt werden, wenn es dort durch Schlag oder Druck beaufschlagt wird. Eine Beschädigung zum Beispiel eines dort aufgedruckten Barcodes ist somit weitestgehend ausgeschlossen. Ebenso wird hierdurch eine Verschluss- bzw. Garantiefunktion des Etiketts verbessert. Zudem ermöglicht die erfindungsgemäße Andruckvorrichtung eine Vergrößerung der seitlich applizierten Etikettenlänge, so dass bei Bedarf mit dem Etikett mehr Informationen und/oder größere und damit besser lesbare Buchstaben, Ziffern und Symbole auf der Seite des Gegenstandes angeordnet werden können. Dies ist insbesondere bei gestapelten Verpackungen von Vorteil.

Darüber hinaus lässt sich die erfindungsgemäße Vorrichtung in Kombination mit herkömmlichen Transportbändern implementieren. Eine Längsteilung des Transportbandes, wie es die aus der US 6 155 322 bekante Vorrichtung vorsieht, ist bei der erfindungsgemäßen Vorrichtung nicht erforderlich.

Der an dem Getriebe angebrachte Andruckkörper wird gleichzeitig mit der Bewegung des Getriebes aus der Ausgangsposition (Ruheposition) in die das Etikett an die Kehle anschmiegende Betriebsposition bewegt. Eine (zusätzliche) Bewegung des Andruckkörpers relativ zu dem Getriebe ist für das Anschmiegen des Etiketts an die Kehle des zu etikettierenden Gegenstandes bei der erfindungsgemäßen Vorrichtung nicht erforderlich.

Die Andruckvorrichtung der erfindungsgemäßen Vorrichtung lässt sich relativ einfach in eine vorhandene Etikettiervorrichtung integrieren, wobei durch das Getriebe eine genaue, auf den zu etikettierenden Gegenstand abgestimmte Führung eines Andruckkörpers bzw. einer Druckluftdüse sichergestellt werden kann. Insbesondere kann die Andruckeinrichtung so relativ einfach nahe einer Bewegungsbahn montiert werden, entlang welcher der zu etikettierende Gegenstand bewegt wird, wobei die Andruckeinrichtung in ihrer Ausgangs- oder Ruheposition aus der Bewegungsbahn entfernt ist und in ihrer Betriebsposition in die Bewegungsbahn hineingreift.

Erfindungsgemäß ist das Getriebe der Andruckeinrichtung als mehrgliedriges Gelenkgetriebe ausgebildet. Ein solches Getriebe lässt sich in relativ kompakter Bauweise ausführen und ermöglicht eine schnelle Bewegung der Andruckeinrichtung bzw. eines daran befestigten Andruckkörpers aus der Ausgangsposition (Ruheposition) in die Betriebsposition und umgekehrt, so dass insgesamt eine relativ hohe Etikettierleistung erzielt werden kann.

Eine vorteilhafte Ausgestaltung der Erfindung besteht darin, dass der Andruckkörper den zu etikettierenden Gegenstand während des Anschmiegens des Etiketts berührt, wobei das Getriebe den Andruckkörper bei der Bewegung aus der Ausgangsposition (Ruheposition) in die Betriebsposition und umgekehrt parallel ausgerichtet zu einer im Wesentlichen ebenen, den zu etikettierenden Gegenstand tragenden Transport- oder Auflagefläche führt. In dieser Ausgestaltung lässt sich die Andruckeinrichtung besonders kompakt ausführen. Darüber hinaus ergeben sich bei dieser Ausgestaltung konstruktive und funktionale Vorteile hinsichtlich einer Kombination der Andruckeinrichtung mit einer Justiereinrichtung, mittels der die Höhe bzw. Lage der Angriffsstelle der Andruckeinrichtung relativ zu dem zu etikettierenden Gegenstand eingestellt werden kann. Die Einstellung der Höhe bzw. Lage der Angriffsstelle, die der Anpassung der Andruckeinrichtung an unterschiedlich hohe Verpackungen bzw. unterschiedliche Höhenlagen des stegförmigen Randes bei verschiedenen Verpackungen dient, lässt sich bei der hier vorhandenen Parallelführung des Andruckkörpers relativ einfach durchführen, wobei das jeweilige Ergebnis der Höhen- bzw. Lageeinstellung gut vorhersehbar ist.

Alternativ zu dieser Parallelführung kann die Andruckeinrichtung auch mit einem Getriebe versehen sein, welches den Andruckkörper bei der Bewegung aus der Ausgangs- oder Ruheposition in die Betriebsposition und umgekehrt entlang einer bogenförmigen, insbesondere kreisbogenförmigen Bahn führt. Ein solches Getriebe lässt sich mitunter kostengünstiger realisieren als ein den Andruckkörper parallel führendes Getriebe.

Eine weitere vorteilhafte Ausgestaltung der Erfindung sieht vor, dass die Andruckeinrichtung mit verschiedenen gegeneinander auswechselbaren Andruckkörpern ausgestattet ist, von denen der jeweilige Andruckkörper im montierten Zustand den zu etikettierenden Gegenstand während des Anschmiegens des Etiketts berührt, und/oder mit verschiedenen gegeneinander auswechselbaren Getriebeelementen ausgerüstet ist. Durch eine Auswechslung des Andruckkörpers und/oder eines oder mehrerer Getriebeelemente lässt sich der Angriffspunkt der Andruckeinrichtung verstellen und somit an unterschiedliche Lagen und/oder Formen des vorspringenden Randes des zu etikettierenden Gegenstandes anpassen.

Alternativ oder ergänzend zu einem Andruckkörper, der den zu etikettierenden Gegenstand während des Anschmiegens des Etiketts berührt, kann die Andruckeinrichtung auch mit mindestens einer Druckluftdüse zum kontaktlosen Anschmiegen des Etiketts versehen sein. Das kontaktlose Anschmiegen des Etiketts an die Kehle des Gegenstandes kann insbesondere bei mechanisch empfindlichen Etiketten oder Produkten von Vorteil sein.

Um zu erreichen, dass die Längsachse eines rechteckigen bzw. länglichen Etiketts nach dessen Applizierung parallel zu den Längs- oder Querseiten des etikettierten Gegenstandes verläuft und letzterer somit ein einwandfreies Aussehen hat, weist die erfindungsgemäße Vorrichtung vorzugsweise mindestens eine Ausrichteinrichtung mit mindestens einer Führung auf, welche einen die Kehle definierenden länglichen Vorsprung des zu etikettierenden Gegenstandes parallel zu einer länglichen, das Etikett an die Kehle anschmiegenden Wirkkante des Andruckkörpers ausrichtet. Durch diese Führung wird der zu etikettierende Gegenstand in zuverlässiger Weise parallel zu dem anzubringenden Etikett sowie parallel zu dem das Etikett an die Kehle anschmiegenden Andruckkörper bzw. zu dem Wirkbereich der Andruckeinrichtung ausgerichtet. Vorteilhaft kann die Führung dabei aus Förderern, vorzugsweise aus Stetigförderern gebildet sein, die mit mindestens einem Antrieb versehen sind. Bei den Stetigförderern kann es sich insbesondere um Rollenförderer (Rollenbahnen) handeln, die eine oder mehrere angetriebene Rollen aufweisen.

Nach einer weiteren Ausgestaltung der Erfindung ist vorgesehen, dass die Höhe der Führung oder des Förderers relativ zu einer den zu etikettierenden Gegenstand tragenden Transport- oder Auflagefläche verstellbar ist. Hierdurch kann die Führung bzw. der Förderer an unterschiedlich hohe zu etikettierende Gegenstände, insbesondere an unterschiedlich hohe Lagen von umlaufenden stegförmigen Rändern der Gegenstände auf einfache Weise angepasst werden.

Um gegebenenfalls unterschiedlich breite Gegenstände der genannten Art in der erfindungsgemäßen Vorrichtung etikettieren zu können, ist nach einer weiteren Ausgestaltung der Erfindung vorgesehen, dass die Ausrichteinrichtung mindestens zwei parallel zueinander verlaufende Gurtförderer oder Rollenbänder (Rollenförderer) aufweist, die einen Transportweg für den zu etikettierenden Gegenstand begrenzen und aufeinander zu und voneinander weg verschiebbar sind.

Des Weiteren ist vorgesehen, dass mindestens einer der Gurte bzw. die Rollen mindestens eines der Rollenförderer mehrschichtig ausgebildet ist/sind und eine dem Transportweg zugewandte, relativ dicke Mitnehmerschicht aus Weichschaumstoff oder einem Material mit elastischem Rückstellvermögen aufweist/aufweisen. Die weiche, elastische Mitnehmerschicht stellt einen ausreichend starken Reibschluss zwischen dem Gurt bzw. den Rollen und dem zu etikettierenden Gegenstand sicher, so dass der Gegenstand zuverlässig festgehalten wird, wenn die Andruckeinrichtung zum Anschmiegen des Etiketts gegen den Gegenstand fährt. Zudem lässt die weiche, relativ dicke Mitnehmerschicht des jeweiligen Gurtes bzw. der Rollen übliche Maßtoleranzen der zu etikettierenden Gegenstände zu, so dass diese trotz ihrer Maßtoleranzen ohne eine Verstellung des Abstandes der parallel zueinander verlaufenden Gurtförderer bzw. Rollenförderer zuverlässig zur Andruckeinrichtung hingeführt werden. Alternativ oder ergänzend kann mindestens einer der Gurte oder mindestens eines der Rollenbänder federelastisch gelagert sein, so dass ohne eine Verstellung des Abstandes der parallel zueinander verlaufenden Gurtförderer bzw. Rollenförderer eine elastische Aufweitung des durch die Gurte bzw. Rollen begrenzten Transportweges innerhalb gewisser Grenzen möglich ist.

Eine weitere bevorzugte Ausgestaltung der Erfindung ist dadurch gekennzeichnet, dass die Andruckeinrichtung deaktivierbar ist, so dass das Anbringen selbsthaftender Etiketten mittels der Appliziereinrichtung auch ohne Einwirkung der Andruckeinrichtung durchführbar ist. Die Andruckeinrichtung kann somit je nach Bedarf zu- oder abgeschaltet werden. Bei deaktivierter Andruckeinrichtung können mittels der erfindungsgemäßen Vorrichtung auch quaderförmige Gegenstände, insbesondere Verpackungen etikettiert werden, die keinen vorspringenden Rand und somit keine Kehle aufweisen. Die erfindungsgemäße Vorrichtung kann in dieser Ausgestaltung somit auch flexibel für andere Etikettieraufgaben eingesetzt werden.

Nach einer weiteren Ausgestaltung der Erfindung kann die erfindungsgemäße Vorrichtung auch mehrere Andruckeinrichtungen der angegebenen Art aufweisen, mittels denen das Etikett oder mehrere Etiketten an die Kehle oder mehrere solcher Kehlen des zu etikettierenden Gegenstandes anschmiegbar ist/sind. Diese Ausgestaltung ermöglicht beispielsweise das konturparallele Anbringen von Banderolen quer über einen umlaufenden stegförmigen Rand des Gegenstandes. Die mindestens zwei Andruckeinrichtungen zum Anschmiegen des Etiketts an die mindestens eine Kehle des Gegenstandes können dabei an gegenüberliegenden Seiten des Gegenstandes angreifen.

Das Anschmiegen des Etiketts an eine untere Kehle eines zu etikettierenden Gegenstandes kann auf verschiedene Weise gesteuert werden. Eine Ausgestaltung der erfindungsgemäßen Vorrichtung sieht eine Steuerungseinrichtung vor, mittels der ein die Andruckeinrichtung bewegender Antrieb und ein Förderer zum Transportieren des zu etikettierenden Gegenstandes derart ansteuerbar sind, dass der Gegenstand mittels des Förderers in einer Applizierposition fixiert und der Andruckkörper zum Anschmiegen des Etiketts an die Kehle des Gegenstandes gegen den Gegenstand bewegt wird. Bei dieser Ausgestaltung wird der Andruckkörper gegen den stillstehenden bzw. fixierten Gegenstand bewegt.

Nach einer anderen Ausgestaltung weist die erfindungsgemäße Vorrichtung eine Steuerungseinrichtung auf, mittels der ein die Andruckeinrichtung bewegender Antrieb und ein Förderer zum Transportieren des zu etikettierenden Gegenstandes derart ansteuerbar sind, dass der Gegenstand mittels des Förderers entlang eines Applizierbereichs bewegt wird und der Andruckkörper zum Anschmiegen des Etiketts an die Kehle des entlang des Applizierbereichs bewegten Gegenstandes gegen den Gegenstand bewegt wird, so dass das Anschmiegen des Etiketts an die Kehle während der Bewegung des Gegenstandes und der Bewegung der Andruckeinrichtung erfolgt.

In weiterer Ausgestaltung der Erfindung ist die Steuerungseinrichtung mit einer Dateneingabeeinrichtung und/oder einer Datenschnittstelle versehen, über welche Daten betreffend die Abmessungen und/oder Beschaffenheit des zu etikettierenden Gegenstandes, insbesondere die Lage des länglichen Vorsprungs, und/oder Daten betreffend die Beschaffenheit des anzubringenden Etiketts in einen Datenspeicher eingebbar sind. Die so ausgeführte Steuerungseinrichtung steuert dann in Abhängigkeit der eingegeben Daten die Andruckeinrichtung und/oder den Förderer, insbesondere deren/dessen Antrieb und/oder deren/dessen Justiereinrichtung. Diese Ausgestaltung ermöglicht die Einstellung und Auswahl verschiedener Parameter. Insbesondere kann dabei die Position des Etiketts ausgewählt und eingestellt werden. Zudem kann die Dicke des Etiketts und/oder die Stabilität und der Inhalt einer zu etikettierenden Verpackungsschale durch Eingabe entsprechender Daten in den der Steuereinrichtung zugeordneten Datenspeicher berücksichtigt werden. Diese Ausgestaltung der erfindungsgemäßen Vorrichtung gestattet eine automatische Steuerung und Kontrolle der Position des Etiketts sowie der Stärke des Andruckes, was zum Beispiel in Hinblick auf weiche und/oder empfindliche Verpackungen vorteilhaft ist. Alternativ können aber auch alle Einstellungen an der erfindungsgemäßen von Hand durchgeführt werden.

Weitere bevorzugte und vorteilhafte Ausgestaltungen der erfindungsgemäßen Vorrichtung sind in den Unteransprüchen angegeben. Vorteilhafte Ausgestaltungen der erfindungsgemäßen Vorrichtung umfassen insbesondere ein oder mehrere Elemente, die das Etikett auf der Oberseite und/oder Unterseite des zu etikettierenden Gegenstandes faltenfrei andrücken und/oder anblasen. Bei diesen Elementen handelt es sich vorzugsweise um Bürsten, Rollen und/oder Blasdüsen.

Nachfolgend wird die Erfindung anhand einer mehrere Ausführungsbeispiele darstellenden Zeichnung näher erläutert. Es zeigen in schematischer Darstellung:
- Fig. 1: eine Längsseitenschnittansicht einer erfindungsgemäßen Vorrichtung;
- Fig. 2: eine Draufsicht der Vorrichtung der Fig. 1;
- Fig. 3: eine in der Vorrichtung gemäß den Fig. 1 und 2 montierte Andruckeinrichtung in perspektivischer Ansicht;
- Fig. 4: eine Verpackung mit einem eine Kehle definierenden umlaufenden Rand und einem an die Kehle applizierten Etikett, in Längsschnittansicht;
- Fig. 5: die Verpackung gemäß Fig. 4 mit einer zugeordneten Bürstenleiste zum oberseitigen Umlegen bzw. Applizieren eines abstehenden Etikettenabschnitts;
- Fig. 6: eine weitere Ausführungsform der erfindungsgemäßen Vorrichtung mit einer Andruckeinrichtung zum kontaktlosen Anschmiegen eines Etiketts an eine Kehle einer Verpackungsschale, in Längsschnittansicht;
- Fig. 7: die Verpackung gemäß den Figuren 4 bis 6 mit einem erfindungsgemäß angebrachten Etikett, in Längsschnittansicht;
- Fig. 8: eine aus einer Schale und einem gewölbten Deckel bestehende Verpackung mit einem erfindungsgemäß angebrachten Etikett, in Seitenansicht; und
- Fig. 9: eine Verpackung gemäß den Figuren 4 bis 7 mit einem in herkömmlicher Art angebrachten Etikett, in Längsschnittansicht.

In den Figuren 1 und 2 ist eine Vorrichtung zum zwei- oder mehrseitigen Anbringen eines selbsthaftenden Etiketts 1 auf einen dreidimensionalen Gegenstand 2 schematisch dargestellt. Bei dem zu etikettierenden Gegenstand 2 handelt es sich um eine Verpackung, beispielsweise eine ein Nahrungsmittel enthaltende Verpackung. Die Verpackung 2 besteht aus einer Schale 2.1, die einen länglichen Vorsprung 2.2 in Form eines stegförmigen Randes oder Flansches aufweist, auf den oberseitig eine Verschluss- oder Deckelfolie 2.3 aufgesiegelt bzw. aufgeklebt ist (vgl. Figuren 4 bis 7). Anstelle einer flachen oder ebenen Folie 2.3 kann auch ein dreidimensional geformter Deckel stoff- oder formschlüssig mit dem Rand 2.2 der Schale 2.1 verbunden sein (vgl. Fig. 8). Die Schale 2.1 bzw. deren vorstehender Rand 2.2 ist im Wesentlichen rechteckig ausgebildet. Der Rand 2.2 besitzt parallel zueinander verlaufende Längsseiten 2.4 und dazu im Wesentlichen rechtwinklig verlaufende Querseiten 2.5. Der Vorsprung oder Rand 2.2 der Schale 2.1 bildet mit ihrer umlaufenden Wand 2.6 eine Kehle 2.7.

Des Weiteren umfasst die in den Figuren 1 und 2 dargestellte Vorrichtung eine Appliziereinrichtung, mittels der ein Etikett 1, vorzugsweise ein längliches oder bandförmiges Etikett 1 über den Rand 2.2 der Schale auf die Verpackung 2 appliziert werden kann. Das applizierte Etikett 1 verläuft über den Rand 2.2 und quer zu diesem. Bei dem Etikett 1 kann es sich beispielsweise um ein Papier-, Kunststoff- oder Kunststofftransparentetikett handeln. Das Etikett 1 kann einen Aufdruck, insbesondere Farbaufdruck aufweisen, oder gegebenenfalls nach seiner Applizierung auf die Verpackung 2 noch bedruckt werden. Der Appliziereinrichtung ist eine Etikettenzuführeinrichtung zugeordnet, die in dem dargestellten Ausführungsbeispiel eine Halterung zur drehbaren Aufnahme einer Vorratsspule 3 umfasst, auf die ein Trägerband 4 mit einer Vielzahl daran anhaftender Etiketten 1 aufgewickelt ist.

Das zu applizierende Etikett 1 kann auch von einem mit Klebstoff beschichtetem Endlospapier, welches mit einer Papierschneidevorrichtung auf Länge geschnitten wird, stammen, bzw. von Endlospapier, welches auf bestimmte Abmessungen geschnitten und mit Kleber versehen wird.

Das Trägerband 4 ist von der Vorratsspule 3 über Umlenkrollen oder Umlenkachsen und eine dazwischen angeordnete Spendekante 5 zu einer Aufwickelspule 6 geführt, die durch einen nicht dargestellten diskontinuierlich aktivierten Motor intermittierend angetrieben wird. Aufgrund der relativ scharfen Umlenkung an der Spendekante 5 löst sich dort das am Trägerband 4 anhaftende Etikett 1 ab. Das Etikett 1 wird dabei quer zu einer vorgebbaren Bewegungsbahn der Verpackung 2 geführt und positioniert.

Die zu etikettierende Verpackung 2 wird mittels eines Förderers 7 transportiert, der vorzugsweise als Gurtförderer ausgeführt ist. Oberhalb des Förderers 7 ist eine Ausrichteinrichtung 8 angeordnet, mittels der die Verpackung 2 eine Grobausrichtung erfährt, so dass die im Wesentlichen geradlinigen Längsseiten 2.4 des Schalenrandes 2.2 oder - bei quertransportierten Verpackungen - die dazu rechtwinklig verlaufenden Querseiten 2.5 parallel oder nahezu parallel zur Förderrichtung 9 bzw. Längsachse des Förderers 7 ausgerichtet sind. Die Ausrichteinrichtung 8 weist hierzu zwei abgewinkelte Führungsschienen 8.1, 8.2 auf, die einen sich konisch verengenden Einlaufbereich begrenzen. Der horizontale Abstand der Führungsschienen 8.1, 8.2 zueinander ist variabel einstellbar.

In Förderrichtung 9 gesehen ist hinter den Führungsschienen 8.1, 8.2 eine weitere Führung 10 für die zu etikettierende Verpackung 2 vorgesehen, die eine Feinausrichtung der Verpackung 2 bewirkt, so dass die vordere, im Wesentlichen geradlinige Kante 2.8 des stegförmigen Randes 2.2 der Verpackung 2 parallel zu der Ebene ausgerichtet ist, welche das in der Bewegungsbahn der Verpackung 2 positionierte Etikett 1 definiert. Das anzubringende Etikett 1 und die geradlinige Vorderkante 2.8 der Verpackung 2 werden somit parallel zueinander ausgerichtet. Hierdurch wird sichergestellt, dass die Längs- oder Symmetrieachse des applizierten Etiketts 1 parallel Längsseite 2.4 bzw. bei quertransportierten Verpackungen 2 parallel zur Querseite 2.5 des Verpackungsrandes 2.2 verläuft.

Die Führung 10 ist durch zwei parallel zueinander verlaufende Gurtförderer 10.1, 10.2 gebildet, die jeweils mit einem eigenen Antrieb (Motor) 10.3 versehen sind. Die Antriebe 10.3 drehen gegensinnig, so dass die einander zugewandten Abschnitte 10.4, 10.5 der Gurte gleichsinnig in Richtung des anzubringenden Etiketts 1 laufen. Die Gurtförderer 10.1, 10.2 begrenzen den Transportweg für die zu etikettierende Verpackung 2 und stellen somit eine angetriebene Seitenführung 10 dar. Die Gurte sind vorzugsweise mehrschichtig ausgebildet und weisen an ihrer die Verpackung 2 kontaktierenden Außenseite eine Mitnehmerschicht 10.6, 10.7 aus Weichschaumstoff oder einem sich elastisch zurückstellen Material auf. Beispielsweise ist die Mitnehmerschicht 10.6, 10.7 aus einer geschäumten Gummischicht gebildet, während die damit stoffschlüssig verbundene innen liegende Schicht 10.8, 10.9 aus ungeschäumtem, gewebeverstärktem Gummi oder Kunststoff besteht.

Um unterschiedlich breite Verpackungen mit der Vorrichtung ausrichten und etikettieren zu können, können die Gurtförderer 10.1, 10.2 aufeinander zu und voneinander weg verschoben werden, was in Fig. 2 durch die beiden Doppelpfeile 11, 12 angedeutet ist. Die Vorrichtung ist somit sowohl für in Richtung ihrer Längsachse als auch für in Richtung ihrer Querachse transportierte Verpackungen 2 nutzbar. In der jeweils eingestellten Position sind die Gurtförderer 10.1, 10.2 gegen unbeabsichtigtes Verschieben gesichert. Darüber hinaus kann die Lage der Gurtförderer 10.1, 10.2 auch vertikal verstellt werden, so dass die Höhe der durch sie definierten Seitenführung 10 relativ zu der die Verpackung 2 tragenden Transport- oder Auflagefläche 13 variabel einstellbar ist. Die vertikale Verstellmöglichkeit ist durch den Doppelpfeil 30 in Fig. 1 angedeutet. Die Höhe der Gurtförderer 10.1, 10.2 relativ zu der Transport- oder Auflagefläche 13 wird in Abhängigkeit der Höhe der Verpackung 2, insbesondere der Höhe des stegförmigen Vorsprunges 2.2 eingestellt.

Ferner weist die Vorrichtung eine das Etikett 1 an die Kehle 2.7 der Verpackung 2 anschmiegende Andruckeinrichtung 14 auf. Die Andruckeinrichtung 14 umfasst ein Getriebe 14.1 und einen damit gekoppelten Antrieb 14.2. Das Getriebe 14.1 ist als mehrgliedriges Gelenkgetriebe ausgebildet und mit einem elektrischen Schrittmotor 14.2 versehen, wie am besten in Fig. 3 zu erkennen ist. Anstelle eines Schrittmotors bzw. elektromotorischen Antriebes 14.2 kann jedoch auch ein anderer geeigneter Antrieb verwendet werden, insbesondere ein pneumatischer Antrieb. Die Antriebswelle 14.3 des durch einen Motorsockel (nicht gezeigt) fest positionierten Schrittmotors 14.2 ist mit einer Welle 14.4 gekuppelt, die drehbar in parallel zueinander angeordneten Halterungen 14.5, 14.6 gelagert ist, welche ihrerseits starr mit einem Grundrahmen (nicht gezeigt) der Vorrichtung verbunden sind. An jeder der beiden Halterungen 14.5, 14.6 sind zwei Drehlager 15.1, 15.2, 16.1, 16.2 ausgebildet, wobei die Drehachse des einen Drehlagers 15.1, 15.2 mit der Drehachse des gegenüberliegenden Drehlagers 16.1, 16.2 an der anderen Halterung 14.6 fluchtet. An den Drehlagern 15.1, 15.2, 16.1, 16.2 sind vier Gelenkarme 17, 18, 19, 20 angelenkt, von denen zwei (17, 19) drehstarr mit der Welle 14.4 verbunden sind. Die Gelenkarme 17, 18, 19, 20 weisen an ihren den Halterungen 14.5, 14.6 abgewandten Enden Drehlager 15.3, 15.4, 16.3, 16.4 auf, wobei die Drehachse des einen Drehlagers 15.3, 15.4 wiederum mit der Drehachse des gegenüberliegenden Drehlagers 16.3, 16.4 fluchtet. An den Drehlagern 15.3, 15.4, 16.3, 16.4 sind zwei leistenförmige Halter 14.8, 14.9 angelenkt, die parallel zueinander verlaufen und an ihrem der Welle 14.4 abgewandten Ende einen C-förmigen Andruckkörper 14.10 halten. Der Andruckkörper 14.10 wird durch das Getriebe 14.1 parallel ausgerichtet zu der im Wesentlichen ebenen, die Verpackung 2 tragenden Transport- bzw. Auflagefläche 13 geführt.

Der mittlere Abschnitt 14.11 des Andruckkörpers 14.10 ist gegenüber den mit den Haltern 14.8, 14.9 verbundenen Befestigungsenden 14.12, 14.13 relativ flach ausgebildet. Die geradlinige Wirkkante 14.14 des Andruckkörpers 14.10 ist abgerundet und verläuft parallel zu der Ebene, in welcher das vom Trägerband 4 abgelöste Etikett 1 zur Applikation auf die Verpackung 2 angeordnet wird.

Die Andruckeinrichtung 14, insbesondere der leistenförmige Andruckkörper 14.10 wird mittels des Getriebes 14.1 und des zugehörigen Antriebes 14.2 aus einer Ausgangs- oder Ruheposition in eine Betriebsposition bewegt, wobei die Verpackung 2 unbewegt bzw. durch die Gurtförderer 10.1, 10.2 fixiert ist und das Etikett 1 durch die Bewegung des Andruckkörpers 14.10 in die Betriebsposition an die Kehle 2.7 der Verpackung 2 angeschmiegt wird. Hierdurch wird das Etikett 1 an die Kehle 2.7 appliziert, so dass es dort dicht anliegt. Das Andrücken bzw. Anschmiegen des Etiketts 1 an die Kehle 2.7 mittels des Andruckkörpers 14.10 ist in Fig. 4 schematisch dargestellt. Des Weiteren liegt es auch im Rahmen der Erfindung, die Andruckeinrichtung 14 und die Förderer 10.1, 10.2 so anzusteuern, dass das Anschmiegen des Etiketts 1 an die Kehle 2.7 der Verpackung 2 durch Bewegung der Andruckeinrichtung 14 bei gleichzeitiger Fortbewegung der Verpackung 2 erfolgt.

Anschließend wird die Andruckeinrichtung 14 durch den zugehörigen Antrieb 14.2 in ihre Ausgangs- oder Ruheposition zurückbewegt. Die Verpackung 2 kann dann unter der Andruckeinrichtung 14 hindurch weiter bewegt werden. Dabei wird das Etikett 1 oberhalb des stegförmigen Randes 2.2 durch eine Bürstenleiste 22 oder dergleichen umgelegt und an die Oberseite der Deckelfolie 2.3 gestrichen bzw. gedrückt (vgl. Fig. 5). Die Bürstenleiste 22 ist vorzugsweise an einem Mechanismus montiert, mittels dem sie in eine Betriebsposition abgesenkt und in eine Ruheposition, wie in Fig. 1 skizziert, angehoben werden kann. Anstelle einer Bürstenleiste 22 kann beispielsweise auch eine Rolle oder eine Anblaseinrichtung verwendet werden, um das Etikett 1 umzulegen und an die Oberseite der Deckelfolie 2.3 anzudrücken. Die Betriebsposition der Bürstenleiste 22 ist in dem dargestellten Ausführungsbeispiel diejenige, bei der sich die Unterkante der Bürstenleiste 22 auf gleicher Höhe oder unterhalb der Oberkante des zu etikettierenden Gegenstandes 2 befindet.

Unterhalb der Andruckeinrichtung 14 ist eine geneigte Gleitfläche 23 angeordnet, über die die etikettierte Verpackung 2 abgeführt bzw. auf einen Förderer (nicht gezeigt) weitergeleitet wird. Anstelle der Gleitfläche 23 kann unterhalb der Andruckeinrichtung 14 auch ein Gurtförderer oder eine geneigte Rollenbahn angeordnet sein.

In Fig. 6 ist ein Ausführungsbeispiel skizziert, bei dem die Andruckeinrichtung 14 das Etikett 1 kontaktlos an die Kehle 2.7 der Verpackung 2 appliziert. Hierzu ist das Getriebe 14.1 der Andruckeinrichtung 14 mit mindestens einer Druckluftleitung 24 mit einer oder mehreren Düsen 24.1 versehen. Das Anschmiegen des Etiketts 1 an die Kehle 2.7 erfolgt in diesem Fall durch Druckluftstrahlen.

In Fig. 8 ist eine Verpackung 2 dargestellt, die aus einer Schale 2.1 und einem dreidimensional geformten Deckel 2.3 besteht, wobei der Deckel 2.3 stoff- oder formschlüssig mit dem stegförmigen Rand (Flansch) 2.2 der Schale 2.1 verbunden ist. Die umlaufende Wand 2.6 der Schale 2.1 bildet wiederum mit dem stegförmigen Rand 2.2 eine Kehle 2.7. Ebenso weist auch der Deckel 2.3 eine umlaufende Kehle 2.7' auf. Auf die Verpackung 2 wurde mittels einer erfindungsgemäßen Vorrichtung ein einzelnes Etikett 1 in der Weise appliziert, dass das auf Schale 2.1 sowie Deckel 2.3 angebrachte Etikett 1 an die Kehlen 2.7, 2.7' angeschmiegt ist. Hierzu weist der Andruckkörper 14.10 der erfindungsgemäßen Vorrichtung vorzugsweise eine U-förmige bzw. gabelförmige Wirkkante auf, die den stegförmigen Rand 2.2 der Verpackung 2 beim Anschmiegen des Etiketts 1 an die Kehlen 2.7, 2.7' umgreift. Alternativ kann der Andruckkörper 14.10 auch zweiteilig ausgeführt sein, so dass er einen eine obere Wirkkante definierenden ersten Teil und einen eine untere Wirkkante definierenden zweiten Teil aufweist. Ferner liegt es Rahmen der vorliegenden Erfindung einen einzelnen Andruckkörper 14.10 gemäß Fig. 3 zu verwenden, der mittels eines geeigneten Getriebes und einer speziellen Steuerung das Etikett 1 zunächst an der unteren Kehle 2.7 und anschließend an der oberen Kehle 2.7'-oder umgekehrt - anschmiegt.

Die erfindungsgemäße Andruckeinrichtung 14 ist vorzugsweise mit mindestens einer Justiereinrichtung (nicht gezeigt) versehen, mittels der die Angriffsstelle des Andruckkörpers 14.10 relativ zu der die Verpackung 2 tragenden Transport- oder Auflagefläche 13 und damit relativ zu der Verpackung 2 eingestellt werden kann. Die Justiereinrichtung weist hierzu vorteilhaft einen elektromotorischen, pneumatischen, hydraulischen und/oder piezoelektrischen Antrieb auf (nicht gezeigt). Alternativ oder ergänzend kann dieser Antrieb auch aus einem Handkurbelantrieb und/oder Schwerkraftantrieb bestehen bzw. gebildet sein.

Wie erwähnt, weist die erfindungsgemäße Vorrichtung verschiedene Antriebe für die Etikettenzuführeinrichtung, die Förderer 7, 10.1, 10.2, die Andruckeinrichtung 14 bzw. für die Verstelleinrichtungen zur Positionierung der Förderer 10.1, 10.2 und/oder der Bürstenleiste 22, und gegebenenfalls für die der Andruckeinrichtung 14 zugeordnete Justiereinrichtung auf. Zur Ansteuerung der genannten Antriebe ist eine Steuerungseinrichtung 25 vorgesehen. An der Steuerungseinrichtung 25 sind Sensoren, vorzugsweise optische Sensoren zur Erfassung der Positionen der Verpackung 2, des anzubringenden Etiketts 1, des Andruckkörpers 14.10 und/oder der Förderer 10.1, 10.2 angeschlossen. Des Weiteren ist die Steuerungseinrichtung 25 mit einer Dateneingabeeinrichtung und/oder einer Datenschnittstelle versehen, über welche in einen Datenspeicher Daten betreffend die Abmessungen und/oder Beschaffenheit der zu etikettierenden Verpackung 2, insbesondere die Lage des stegförmigen Randes 2.2, und/oder Daten betreffend die Beschaffenheit des anzubringenden Etiketts 1 eingegeben werden können. In Abhängigkeit der eingegebenen Daten sowie der über die Sensoren erfassten Größen bzw. Positionen steuert die Steuerungseinrichtung 25 die genannten Antriebe. Somit kann insbesondere die Position des Etiketts 1 sowie die Stärke des Andruckes des Andruckkörpers 14.10 über eine entsprechende Software gesteuert und kontrolliert werden, was zum Beispiel hinsichtlich weicher bzw. empfindlicher Verpackungen von Vorteil ist. Alternativ können alle Antriebe von Hand in die geforderten Positionen gebracht werden.

Die Ausführung der Erfindung ist nicht auf die vorstehend beschriebenen Ausführungsbeispiele beschränkt. So kann die Vorrichtung beispielsweise auch mit einer Etikettenzuführeinrichtung ausgestattet sein, die das anzubringende Etikett 1 in Bezug auf den Transportweg des zu etikettierenden Gegenstandes 1 zu der Appliziereinrichtung von oben zuführt. Die erfindungsgemäße Andruckeinrichtung 14 ist also sowohl für von unten als auch für von oben gespendete Etiketten 1 einsetzbar.

Auch können anstelle der Gurtförderer 10.1, 10.2 andere Stetigförderer, insbesondere Rollenförderer mit angetriebenen Rollen oder Kettenförderer mit Mitnehmern für den jeweiligen Packungstyp in der erfindungsgemäßen Vorrichtung vorgesehen sein.

Des Weiteren können auch mehrere Andruckeinrichtungen 14 der beschriebenen Art verwendet werden, um ein einzelnes Etikett 1, beispielsweise eine Banderole, oder mehrere Etiketten an eine Kehle 2.7 oder mehrere Kehlen des zu etikettierenden Gegenstandes anzuschmiegen. Die Andruckeinrichtungen können dabei insbesondere an gegenüberliegenden Seiten des Gegenstandes 2 angreifen, um das mindestens eine Etikett 1 an einer umlaufenden Kehle 2.7 des zu etikettierenden Gegenstandes 2 anzuschmiegen.

Grundsätzlich eignet sich die erfindungsgemäße Vorrichtung auch zum zwei- oder mehrseitigen Etikettieren von Verpackungen, die eine runde, insbesondere kreisrunde, ovale oder dreieckige Schale mit einem eine Kehle definierenden Rand aufweisen.

## Patentansprüche

1. Vorrichtung zum zwei- oder mehrseitigen Anbringen mindestens eines selbsthaftenden Etiketts (1) auf einen dreidimensionalen Gegenstand (2), der einen eine untere Kehle (2.7) definierenden Vorsprung (2.2), insbesondere in Form eines stegförmigen Randes aufweist, mit einer den zu etikettierenden Gegenstand (2) tragenden Transport- oder Auflagefläche (13), mindestens einer Appliziereinrichtung, mittels der das Etikett (1) auf den Vorsprung (2.2) des Gegenstandes (2) applizierbar ist, und mit mindestens einer einen Andruckkörper (14.10) oder eine Druckluftdüse (24.1) aufweisenden Andruckeinrichtung (14) zum Anschmiegen des Etiketts (1) an den Gegenstand (2), wobei der Andruckkörper (14.10) oder die Druckluftdüse (24.1) mittels eines einzigen Antriebs (14.2) aus einer vertikal von der Transport- oder Auflagefläche (13) beabstandeten Ausgangsposition, die sich oberhalb der Transport- oder Auflagefläche (13) befindet, in eine Betriebsposition hin und zurück bewegbar ist, wobei, nachdem die Andruckeinrichtung (14) durch den zugehörigen Antrieb (14.2) in ihre Ausgangsposition zurückbewegt ist, der etikettierte Gegenstand (2) unter der Andruckeinrichtung (14) hindurch bewegt wird, **dadurch gekennzeichnet, dass** das Etikett (1) an die untere Kehle (2.7) des Gegenstandes (2) angeschmiegt wird; dass der Andruckkörper (14.10) oder die Druckluftdüse (24.1) an einem mit dem einzigen Antrieb (14.2) gekoppelten mehrgliedrigen Gelenkgetriebe (14.1) angebracht ist; und dass in der Betriebsposition der Andruckkörper (14.10) oder die Druckluftdüse (24.1) den die untere Kehle (2.7) definierenden Vorsprung (2.2) des zu etikettierenden Gegenstandes (2) untergreift, und zumindest teilweise unterhalb dieses Vorsprungs (2.2) angeordnet ist.

2. Vorrichtung nach Anspruch 1, **dadurch gekennzeichnet, dass** der Andruckkörper (14.10) den zu etikettierenden Gegenstand (2) während des Anschmiegens des Etiketts (1) berührt, wobei das mehrgliedrige Gelenkgetriebe (14.1) den Andruckkörper (14.10) bei der Bewegung aus der Ausgangsposition in die Betriebsposition und umgekehrt parallel ausgerichtet zu einer im Wesentlichen ebenen, den zu etikettierenden Gegenstand (2) tragenden Transport- oder Auflagefläche (13) führt.

3. Vorrichtung nach Anspruch 1, **dadurch gekennzeichnet, dass** der Andruckkörper (14.10) den zu etikettierenden Gegenstand (2) während des Anschmiegens des Etiketts berührt, wobei das mehrgliedrige Gelenkgetriebe den Andruckkörper (14.10) bei der Bewegung aus der Ausgangsposition in die Betriebsposition und umgekehrt entlang einer bogenförmigen, insbesondere kreisbogenförmigen Bahn führt.

4. Vorrichtung nach einem der Ansprüche 1 bis 3, **dadurch gekennzeichnet, dass** die Andruckeinrichtung (14) mit mindestens einer Justiereinrichtung versehen ist, mittels der ihre Angriffsstelle an dem zu etikettierenden Gegenstand (2) relativ zu demselben und/oder der Transport- oder Auflagefläche (13) einstellbar ist.

5. Vorrichtung nach einem der Ansprüche 1 bis 4, **dadurch gekennzeichnet, dass** die Andruckeinrichtung (14) mit verschiedenen gegeneinander auswechselbaren Andruckkörpern (14.10), von denen der jeweilige Andruckkörper (14.10) im montierten Zustand den zu etikettierenden Gegenstand (2) während des Anschmiegens des Etiketts (1) berührt, und/oder verschiedenen gegeneinander auswechselbaren Getriebeelementen (17, 18, 19, 20, 14.8, 14.9) ausgestattet ist.

6. Vorrichtung nach einem der Ansprüche 1 bis 5, **gekennzeichnet durch** mindestens eine Ausrichteinrichtung mit mindestens einer Führung (8, 10), die den die Kehle (2.7) definierenden länglichen Vorsprung (2.2) des zu etikettierenden Gegenstandes (2) parallel zu einer länglichen Wirkkante (14.14) des Andruckkörpers (14.10) ausrichtet.

7. Vorrichtung nach Anspruch 6, **dadurch gekennzeichnet, dass** die Führung aus Förderern (10.1, 10.2), vorzugsweise Stetigförderern gebildet ist, die mit mindestens einem Antrieb (10.3) versehen sind.

8. Vorrichtung nach Anspruch 6 oder 7, **dadurch gekennzeichnet, dass** die Höhe der Führung (10) oder der Förderer (10.1, 10.2) relativ zu der Transport- oder Auflagefläche (13) verstellbar ist.

9. Vorrichtung nach einem der Ansprüche 6 bis 8, **dadurch gekennzeichnet, dass** die Ausrichteinrichtung mindestens zwei parallel zueinander verlaufende Gurtförderer (10.1, 10.2) aufweist, die einen Transportweg für den zu etikettierenden Gegenstand (2) begrenzen und aufeinander zu und voneinander weg verschiebbar sind.

10. Vorrichtung nach Anspruch 9, **dadurch gekennzeichnet, dass** mindestens einer der Gurte mehrschichtig ausgebildet ist und eine dem Transportweg zugewandte Mitnehmerschicht (10.6, 10.7) aus Weichschaumstoff oder einem sich elastisch zurückstellenden Material aufweist.

11. Vorrichtung nach einem der Ansprüche 1 bis 10, **gekennzeichnet durch** mindestens eine Etikettenzuführeinrichtung (3, 5, 6), die das Etikett (1) in Bezug auf einen Transportweg des zu etikettierenden Gegenstandes (2) zu der Appliziereinrichtung von oben oder unten zuführt.

12. Vorrichtung nach einem der Ansprüche 1 bis 11, **dadurch gekennzeichnet; dass** die Andruckeinrichtung (14) deaktivierbar ist, so dass das Anbringen selbsthaftender Etiketten (1) mittels der Appliziereinrichtung auch ohne Einwirkung der Andruckeinrichtung (14) durchführbar ist.

13. Vorrichtung nach einem der Ansprüche 1 bis 12, **gekennzeichnet durch** mehrere Andruckeinrichtungen (14) der angegebenen Art, mittels denen das Etikett (1) oder mehrere Etiketten an die Kehle (2.7) oder mehrere solcher Kehlen des zu etikettierenden Gegenstandes (2) anschmiegbar ist/sind.

14. Vorrichtung nach Anspruch 13, **dadurch gekennzeichnet, dass** die Andruckeinrichtungen zum Anschmiegen des mindestens einen Etiketts (1) an die mindestens eine Kehle (2.7) an gegenüberliegenden Seiten des Gegenstandes (2) angreifen.

15. Vorrichtung nach einem der Ansprüche 1 bis 14, **gekennzeichnet durch** eine Steuerungseinrichtung (25), mittels der der die Andruckeinrichtung (14) bewegende Antrieb (14.2) und ein Förderer (10.1, 10.2) zum Transportieren des zu etikettierenden Gegenstandes (2) derart ansteuerbar sind, dass der Gegenstand (2) mittels des Förderers (10.1, 10.2) in einer Applizierposition fixiert und der Andruckkörper (14.10) zum Anschmiegen des Etiketts (1) an die Kehle (2.7) des Gegenstandes (2) gegen den Gegenstand (2) bewegt wird.

16. Vorrichtung nach einem der Ansprüche 1 bis 15, **gekennzeichnet durch** eine Steuerungseinrichtung (25), mittels der der die Andruckeinrichtung (14) bewegende Antrieb (14.2) und ein Förderer (10.1, 10.2) zum Transportieren des zu etikettierenden Gegenstandes (2) derart ansteuerbar sind, dass der Gegenstand (2) mittels des Förderers (10.1, 10.2) entlang eines Applizierbereichs bewegt wird und der Andruckkörper (14.10) zum Anschmiegen des Etiketts (1) an die Kehle (2.7) des entlang des Applizierbereich bewegten Gegenstandes (2) gegen den Gegenstand (2) bewegt wird, so dass das Anschmiegen des Etiketts (1) an die Kehle (2.7) während der Bewegung des Gegenstandes (2) und der Bewegung der Andruckeinrichtung (14) erfolgt.

17. Vorrichtung nach einem der Ansprüche 15 bis 16, **dadurch gekennzeichnet, dass** die Steuerungseinrichtung (25) mit einer Dateneingabeeinrichtung und/oder einer Datenschnittstelle versehen ist, über welche Daten betreffend die Abmessungen und/oder Beschaffenheit des zu etikettierenden Gegenstandes (2), insbesondere die Lage des Vorsprungs (2.2), und/oder Daten betreffend die Beschaffenheit des anzubringenden Etiketts (1) in einen Datenspeicher eingebbar sind, und dass die Steuerungseinrichtung (25) die Andruckeinrichtung (14) und/oder den Förderer (10.1, 10.2), insbesondere deren/dessen Antrieb (10.3, 14.2) und/oder deren/dessen Justiereinrichtung, in Abhängigkeit der eingegeben Daten steuert.

## Claims

1. Device for two-sided or multi-sided application of at least one self-adhesive label (1) to a three-dimensional object (2), which has a protrusion (2.2) defining a lower fillet (2.7), in particular in the form of a web-shaped rim, comprising a transport or support surface (13) supporting the object (2) to be labelled, at least one applicator means, by means of which the label (1) can be applied to the protrusion (2.2) of the object (2), and at least one pressing means (14), comprising a pressing body (14.10) or a compressed air nozzle (24.1), for smoothing the label (1) onto the object (2), the pressing body (14.10) or the compressed air nozzle (24.1) can be moved back and forth from an initial position, which is vertically spaced from the transport or support surface (13) and located above the transport or support surface (13), to an operating position by means of a single drive (14.2), wherein, after the pressing means (14) is moved back to its initial position by the associated drive (14.2), the labelled object (2) is moved through beneath the pressing means (14), **characterised in that** the label (1) is smoothed onto the lower fillet (2.7) of the object (2); that the pressing body (14.10) or the compressed air nozzle (24.1) is mounted on a many-membered articulated transmission (14.1), which is coupled to the single drive (14.2); and that in the operating position the pressing body (14.10) or the compressed air nozzle (24.1) reaches under the protrusion (2.2) of the labelled object (2) defining the lower fillet (2.7) and is arranged at least in part below said protrusion (2.2).

2. Device according to claim 1, **characterised in that** the pressing body (14.10) contacts the object (2) to be labelled while the label (1) is smoothed on, the many-membered articulated transmission (14.1) guiding the pressing body (14.10) in the movement from the initial position to the operating position and back, orientated parallel to a substantially planar transport or support surface (13) which carries the object (2) to be labelled.

3. Device according to claim 1, **characterised in that** the pressing body (14.10) contacts the object (2) to be labelled while the label is smoothed on, the many-membered articulated transmission guiding the pressing body (14.10) along a curved, in particular arced path in the movement from the initial position to the operating position and back.

4. Device according to any one of claims 1 to 3, **characterised in that** the pressing means (14) is provided with at least one adjustment means, with which the engagement point thereof on the object (2) to be labelled can be adjusted relative to said object and/or to the transport or support surface (13).

5. Device according to any one of claims 1 to 4, **characterised in that** the pressing means (14) is equipped with various mutually exchangeable pressing bodies (14.10), of which the respective pressing body (14.10) in the mounted state contacts the object (2) to be labelled while the label (1) is smoothed on, and/or is provided with various mutually exchangeable transmission elements (17, 18, 19, 20, 14.8, 14.9).

6. Device according to any one of claims 1 to 5, **characterised by** at least one alignment means, comprising at least one guide (8, 10) which aligns the elongate protrusion (2.2), defining the fillet (2.7), of the object (2) to be labelled parallel to an elongate working edge (14.14) of the pressing body (14.10).

7. Device according to claim 6, **characterised in that** the guide is formed from conveyors (10.1,10.2), preferably continuous conveyors, which are provided with at least one drive (10.3).

8. Device according to either claim 6 or claim 7, **characterised in that** the height of the guide (10) or the conveyor (10.1, 10.2) is adjustable relative to the transport or support surface (13).

9. Device according to any one of claims 6 to 8, **characterised in that** the alignment means comprises at least two belt conveyors (10.1, 10.2), which extend mutually parallel, define a transport path for the object (2) to be labelled, and can be displaced towards and away from one another.

10. Device according to claim 9, **characterised in that** at least one of the belts is formed in a plurality of layers, and comprises an entrainment layer (10.6, 10.7), which is made of flexible foam or a material having resilient restoration properties and faces towards the transport path.

11. Device according to any one of claims 1 to 10, **characterised by** a label introduction means (3, 5, 6) which introduces the label (1) to the applicator means from above or below in relation to a transport path of the object (2) to be labelled.

12. Device according to any one of claims 1 to 11, **characterised in that** the pressing means (14) can be deactivated, in such a way that it is also possible to apply self-adhesive labels (1) using the applicator means without the effect of the pressing means (14).

13. Device according to any one of claims 1 to 12, **characterised by** a plurality of pressing means (14) of the specified type, with which the label (1) or a plurality of labels can be smoothed onto the fillet (2.7) or a plurality of these fillets of the object (2) to be labelled.

14. Device according to claim 13, **characterised in that** the pressing means for smoothing the at least one label (1) onto the at least one fillet (2.7) engage on opposite sides of the object (2).

15. Device according to any one of claims 1 to 14, **characterised by** a control means (25), by means of which the drive (14.2), which moves the pressing means (14), and a conveyor (10.1, 10.2) for transporting the object (2) to be labelled can be controlled in such a way that the conveyor (10.1, 10.2) fixes the object (2) in an application position and the pressing body (14.10) is moved against the object (2) to smooth the label (1) onto the fillet (2.7) of the object (2).

16. Device according to any one of claims 1 to 15, **characterised by** a control means (25), by means of which the drive (14.2), which moves the pressing means (14), and a conveyor (10.1, 10.2) for transporting the object (2) to be labelled can be controlled in such a way that the conveyor (10.1, 10.2) moves the object (2) along an application region and the pressing body (14.10) for smoothing the label (1) onto the fillet (2.7) of the object (2) moved along the application region is moved against the object (2), in such a way that the label (1) is smoothed onto the fillet (2.7) while the object (2) is moving and while the pressing means (14) is moving.

17. Device according to any one of claims 15 to 16, **characterised in that** the control means (25) is provided with a data input means and/or a data interface, via which data regarding the dimensions and/or constitution of the object (2) to be labelled, in particular the position of the protrusion (2.2), and/or data regarding the constitution of the label (1) to be applied can be inputted into a data storage unit, and **in that** the control means (25) controls the pressing means (14) and/or the conveyor (10.1, 10.2), in particular the drive (10.3, 14.2) thereof and/or the adjustment means thereof, as a function of the inputted data.

## Revendications

1. Dispositif d'application d'au moins une étiquette (1) autoadhésive sur deux ou plusieurs côtés d'un l'objet (2) tridimensionnel qui est doté d'une saillie (2.2), en particulier en forme de patte définissant une gorge inférieure (2.7), ledit dispositif comprenant une surface de transport ou de support (13) qui porte l'objet (2) à étiqueter, au moins un dispositif d'application au moyen duquel l'étiquette (1) peut être appliquée sur la saillie (2.2) de l'objet (2), et avec au moins un dispositif de pression (14), qui, doté d'un corps de pression (14.10) ou d'une buse à air comprimé (24.1), est destiné à amener l'étiquette à épouser le contour de l'objet, sachant que le corps de pression (14.10) ou la buse à air comprimé (24.1) peut, au moyen d'une seule commande (14.2), être déplacé en avant et en arrière, d'une position de départ, verticalement distancée de la surface de transport ou de support (13) et située au-dessus de la surface de transport ou de support (13), dans une position de travail, sachant que l'objet (2) étiqueté est déplacée en passant sous le dispositif de pression (14), après que ledit dispositif de pression (14) ait été ramené dans sa position de départ par la commande (14.2), **caractérisé en ce que** l'étiquette (1) est amenée à épouser le contour de la gorge inférieure (2.7) de l'objet (2), que le corps de pression (14.10) ou la buse à air comprimé (24.1) est installé sur un mécanisme articulé (14.1) qui est couplé avec la commande (14.2) unique, et que, dans la position de travail, le corps de pression (14.10) ou la buse à air comprimé (24.1) s'engage par en dessous dans la saillie (2.2) qui définit la gorge inférieure (2.7) de l'objet (2) à étiqueter et est disposé, au moins partiellement, sous cette saillie (2.2).

2. Dispositif selon la revendication 1,
**caractérisé en ce que** le corps de pression (14.10) touche l'objet (2) à étiqueter pendant l'application adaptée de l'étiquette (1), sachant que, lors du déplacement entre la position de départ et la position de travail et inversement, le mécanisme articulé en plusieurs parties (14.1) conduit le corps de pression (14.10), parallèlement orienté, à une surface de transport ou de support (13) sensiblement plane, qui porte l'objet (2) à étiqueter.

3. Dispositif selon la revendication 1,
**caractérisé en ce que** le corps de pression (14.10) touche l'objet (2) à étiqueter pendant l'application adaptée de l'étiquette, sachant que, lors du déplacement de la position de départ dans la position de travail et inversement, le mécanisme articulé en plusieurs parties conduit le corps de pression (14.10) le long d'un chemin arqué ou en forme d'arc de cercle.

4. Dispositif selon l'une des revendications 1 à 3,
**caractérisé en ce que** le dispositif de pression (14) est doté d'au moins un dispositif d'ajustage, au moyen duquel son point d'attaque peut être ajusté par rapport à l'objet (2) à étiqueter et / ou à la surface de transport ou de support (13).

5. Dispositif selon l'une des revendications 1 à 4,
**caractérisé en ce que** le dispositif de pression (14) est doté de différents corps de pression (14.10) interchangeables, sachant que l'un desdits corps de pression (14.10) contacte, à l'état monté, l'objet (2) à étiqueter pendant l'application adaptée de l'étiquette (1), et / ou est doté de différents éléments d'engrenage (17, 18, 19, 20, 14.8, 14.9) interchangeables.

6. Dispositif selon l'une des revendications 1 à 5,
**caractérisé en ce que** un système d'orientation qui est doté d'au moins un dispositif de guidage (8, 10) qui oriente, parallèlement à un bord actif (14.14) longitudinal du corps de pression (14.10), la saillie (2.2) allongée qui définit la gorge (2.7) de l'objet (2) à étiqueter.

7. Dispositif selon la revendication 6,
**caractérisé en ce que** le dispositif de guidage est formé par des transporteurs (10.1, 10.2), de préférence par des transporteurs continus, qui sont dotés d'au moins un entraînement (10.3).

8. Dispositif selon revendication 6 ou 7,
**caractérisé en ce que** la hauteur du dispositif de guidage (10) ou des transporteurs (10.1, 10.2) peut être réglée par rapport à la surface de transport ou de support (13).

9. Dispositif selon l'une des revendications 6 à 8,
**caractérisé en ce que** le dispositif d'orientation est doté d'au moins deux transporteurs à sangle (10.1, 10.2) qui, s'étendant parallèlement l'un par rapport à l'autre, limitent un chemin de transport de l'objet (2) à étiqueter et peuvent être déplacés l'un vers l'autre et à l'opposé l'un de l'autre.

10. Dispositif selon la revendication 9,
**caractérisé en ce que** l'une des sangles, au moins, est formée de plusieurs couches et est dotée d'une couche d'entraînement (10.6,10.7) qui, réalisée en mousse souple ou en matière reprenant élastiquement sa forme initiale, est orientée vers le chemin de transport.

11. Dispositif selon l'une des revendications 1 à 10,
**caractérisé en ce que** au moins un dispositif d'alimentation en étiquettes (3, 5, 6), qui amène l'étiquette (1) au dispositif d'application d'en haut ou d'en bas par rapport à un chemin de transport de l'objet (2) à étiqueter.

12. Dispositif selon l'une des revendications 1 à 11,
**caractérisé en ce que** le dispositif de pression (14) peut être désactivé de sorte que l'application de l'étiquette (1) au moyen du dispositif d'application puisse être aussi effectuée sans agissement du dispositif de pression (14).

13. Dispositif selon l'une des revendications 1 à 12,
**caractérisé par** plusieurs dispositifs de pression (14) du genre indiqué, au moyen desquels l'étiquette (1) ou plusieurs étiquettes peut / peuvent être appliquée(s) sur la gorge (2.7) ou sur plusieurs telles gorges de l'objet (2) à étiqueter en en épousant le contour.

14. Dispositif selon la revendication 13,
**caractérisé en ce que** les dispositifs de pression, destinés à appliquer l'étiquette (1) au moins prévue sur une gorge (2.7) au moins prévue, en en épousant le contour, agissent sur des côtés opposés de l'objet (2)

15. Dispositif selon l'une des revendications 1 à 14,
**caractérisé par** un dispositif de commande (25) au moyen duquel la commande (14.2), qui meut le dispositif de pression (14), et un transporteur (10.1, 10.2), qui transporte l'objet (2) à étiqueter, peuvent être commandés de telle manière que l'objet (2) à étiqueter soit fixé dans une position d'application au moyen du transporteur (10.1, 10.2) et que le corps de pression (14.10), destiné à appliquer l'étiquette (1) sur la gorge (2.7) de l'objet (2), en en épousant le contour, soit déplacé vers ledit objet (2).

16. Dispositif selon l'une des revendications 1 à 15,
**caractérisé par** un dispositif de commande (25) au moyen duquel la commande (14.2), qui déplace le dispositif de pression (14), et / ou un transporteur (10.1, 10.2), qui transporte l'objet (2) à étiqueter, sont commandés de telle manière que l'objet (2) soit déplacé, au moyen du transporteur (10.1,10.2), le long d'une zone d'application et que le corps de pression (14.10), pour l'application de l'étiquette (1) sur la gorge (2.7) de l'objet (2) en en épousant le contour, soit déplacé le long de la zone d'application, à l'encontre dudit objet (2), de telle manière que l'application de l'étiquette (1) sur la gorge (2.7) en en épousant le contour s'effectue pendant le déplacement de l'objet (2) et le déplacement du dispositif de pression (14).

17. Dispositif selon l'une des revendications 15 à 16,
**caractérisé en ce que** le dispositif de commande (25) est pourvu d'un système d'introduction de données et / ou d'une interface de données par l'intermédiaire desquels des données concernant les dimensions et / ou la constitution de l'objet (2) à étiqueter, en particulier la position de la saillie (2.2), et / ou des données concernant la conception de l'étiquette (1) à appliquer, peuvent être mémorisées dans une mémoire de données, et que le dispositif de commande (25) commande le dispositif de pression (14) et / ou le transporteur (10.1, 10.2), en particulier l'entraînement (10.3, 14.2) de celui-ci / de ceux-ci, et / ou le dispositif d'ajustage de celui-ci / de ceux-ci, en fonction des données introduites.
